# EUROPÄISCHE PATENTANMELDUNG

(11) **EP 1 400 999 A1**
(43) Veröffentlichungstag der Anmeldung: **24.03.2004**
(21) Anmeldenummer: 03019634.9
(22) Anmeldetag: 05.09.2003
(51) Int. Cl.: H01H 13/70, H01Q 1/24, H01Q 9/04

(54) **Folientastatur**

(30) Priorität: 17.09.2002 DE 10244083
(71) Anmelder: Hörmann Funkwerk Kölleda GmbH, 99625 Kölleda/Thür (DE)
(72) Erfinder: Porsch, Lutz, 99610 Sömmerda (DE); Schneegass, Gunther, 99706 Sondershausen (DE)
(74) Vertreter: Niestroy, Manfred

(57) **Zusammenfassung**

Die Erfindung bezieht sich auf eine Folientastatur, bestehend aus einem Verbund von mehreren übereinanderliegenden Folien, geeignet zur Befehlseingabe für ein elektronisch anzusteuerndes Gerät.

Erfindungsgemäß weist eine Folientatastur der vorbeschriebenen Art eine zwischen zwei der Folien eingebettete Antenne auf. Die Antenne kann vorzugsweise als Mikrowellenantenne ausgeführt sein, insbesondere als F- oder Patch-Antenne. Die in die Folientastatur eingebettete Antenne kann vorteilhaft über Verbindungsleitungen mit einer Sende-/Empfangseinrichtung verbunden sein, die Bestandteil des anzusteuernden Gerätes ist. Zu diesem Zweck bzw. zur Speisung der Antenne sind zwischen zwei der Folien verlaufende Anschlußleitungen vorgesehen, die beispielsweise an einer Schmalseite der Folientastatur in Kontakte münden, von wo aus die Ankopplung an das Gerät bzw. die Sende-/Empfangseinrichtung vorgenommen werden kann.

Als Bezugselektrode (Erde) der Antenne kann vorteilhafterweise eine leitend ausgebildete Grundplatte der Folientastatur oder auch eine leitende Folie der Folientastatur dienen.

## Beschreibung

Die Erfindung bezieht sich auf eine Folientastatur, bestehend aus einem Verbund von mehreren übereinanderliegenden Folien, geeignet zur Befehlseingabe für ein elektronisch anzusteuerndes Gerät.

Folientastaturen sind an sich aus dem Stand der Technik bekannt. Sie bestehen aus einem Folienverbund von mehreren übereinandergeschichteten Folien, beispielsweise einer Deck- oder Dekorfolie auf der Oberfläche, einer oder mehreren elektrisch leitenden Schaltfolien bzw. einem Schaltkamm, der Kontakte aufweist, die bei Fingerdruck auf eine in der Dekorfolie ausgebildete Taste kurzgeschlossen werden und dabei eine Schaltfunktion auslösen und einer oder mehreren Spacerfolien, die zur Verstärkung des Folienverbundes dienen.

Die Tastenfunktion kann mit taktiler Rückmeldung oder ohne taktile Rückmeldung ausgebildet sein. Bei taktiler Rückmeldung wird durch Druck auf die Schaltfolie der gedruckte Schaltkamm kurzgeschlossen, bei Schaltern mit taktiler Rückmeldung wird der Kontakt beispielsweise über eine zusätzliche Schnappscheibe betätigt.

Bekannt ist auch, Elektrolumineszenz-Lichtquellen oder Leuchtdioden in die Folientastatur einzubauen, um beispielsweise Informationen über Betriebszustände eines Gerätes darzustellen, dem die Folientastatur zugeordnet ist.

Von diesem Stand der Technik ausgehend besteht die Aufgabe der Erfindung darin, eine Folientastatur der vorbeschriebenen Art derart weiterzubilden, daß eine noch effizientere Ansteuerung eines angekoppelten Gerätes, insbesondere eines Gerätes, das eine Sende-/Empfangseinrichtung aufweist, möglich ist.

Erfindungsgemäß weist eine Folientatastur der vorbeschriebenen Art eine zwischen zwei der Folien eingebettete Antenne auf. Die Antenne kann vorzugsweise als Mikrowellenantenne ausgeführt sein, insbesondere als "F"- oder "Patch"-Antenne, wie sie in Kin-Lu Wong: "Compact And Broadband Microstrip Antenna", Verlag Wiley Europe London, 2001, beschrieben sind.

Die in die Folientastatur eingebettete Antenne kann vorteilhaft über Verbindungsleitungen mit einer Sende-/Empfangseinrichtung verbunden sein, die Bestandteil des anzusteuernden Gerätes ist.

Zu diesem Zweck bzw. zur Speisung der Antenne sind zwischen zwei der Folien verlaufende Anschlußleitungen vorgesehen, die beispielsweise an einer Schmalseite der Folientastatur in Kontakte münden, von wo aus die Ankopplung an das Gerät bzw. die Sende-/Empfangseinrichtung vorgenommen werden kann.

Als Bezugselektrode (Erde) der Antenne kann vorteilhafterweise eine leitend ausgebildete Grundplatte der Folientastatur oder auch eine leitende Folie der Folientastatur dienen.

Die Vorteile der Erfindung:
- Kostenersparnis, da Folienantennen mit Hilfe der bereits vorhandenen technologischen Schritte bei der Herstellung von Tastaturfolien, ausschließlich durch Veränderung der Schneidwerkzeuge, realisiert werden können.
- Bluethooth-Antennen, die in eine Tastaturfolie eingebettet sind, können leicht an das Design der übrigen Folie angepaßt werden, sie sind bei entsprechender Gestaltung unsichtbar und geschützt vor mechanischen Einflüssen, sogar vor Vandalismus.
- Bei entsprechender Konstruktion erreichen in Tastaturfolien eingebettete Antennen, insbesondere für Zentimeterwellen wie Bluetooth, jedoch auch für höhere Frequenzbereiche, Richtcharakteristika, die in ihrem Maximum für die elektrische und die magnetische Feldkomponente in Richtung des Bedieners zeigen und damit günstig für die Ausbreitungsbedingungen für z.B. ein Bluethooth-fähiges Notebook, z.B. für Wartungs- und Fehlersuchaufgaben, sind.
- Der elektrische Anschluß der Antennenspeisung kann, wie bei Tastaturfolien üblich und im Herstellungsprozess bereits enthalten, über "Tails" (=Schwänze) erfolgen, die in der Art einer planaren Stripline gestaltet werden können und damit bei entsprechender Gestaltung gute HF-Eigenschaften, wie definierten Wellenwiderstand und geringe parasitäre Abstrahlung aufweisen.
- Nahezu alle der aus der Literatur bekannten Formen von Flächenantennen können mit Hilfe der bei der Tastaturfolienherstellung angewendeten Technologien, insbesondere bei den bekannten technologisch bedingten Toleranzen, zuverlässig hergestellt werden.
- Aufgrund der speziellen Konstruktion von Tastaturfolien ist die Bluethooth-Antenne und das angeschlossene Elektronikmodul in zuverlässiger Weise auch vor elektrostatischer Entladung geschützt.

Die Erfindung soll nachfolgend anhand von Ausführungsbeispielen näher erläutert werden. Hierzu zeigen
- Fig.1: eine Ausführung der Folientastatur mit einer "F"-Antenne,
- Fig.2: eine Ausführung der Folientastatur mit einer "Patch"-Antenne.

Aus Fig.1 und Fig.2 sind beispielhaft zwei Ausgestaltungen der Erfindung dargestellt.

Aus den Darstellungen sind Möglichkeiten der Integration einer planaren Antenne, insbesondere einer Mikrowellenantenne für "Bluetooth"- oder andere Datenübertragungsanwendungen, in eine Folienebene einer Tastatur ersichtlich.

Eine solche Tastatur kann beispielsweise als Frontfolie einem Terminal oder einem anderen Bediengerät zugeordnet sein und zur Befehlseingabe dienen. Außerdem können in die Tastatur Lumineszenzdioden zur Anzeige bestimmter Betriebszustände des zugeordneten Gerätes integriert sein. Weiterhin kann die Tastatur auch mit Elektrolumineszenzfolien zwecks Erzeugung eines Nachtdesigns ausgestattet sein.

Es können Antennen aller derzeit bekannten planaren Formen Anwendung finden, so insbesondere die "F"- und "Patch"-Antennen, wie sie in dem Buch Kin-Lu Wong: "Compact And Broadband Microstrip Antennas"; Verlag Wiley Europe London, 2001 beschrieben sind.

Die Einspeisung (der "Anschluß") erfolgt vorteilhaft in Form der aus der Technologie der Folientastaturen bekannten "Tails", die zur Anwendung bei der Speisung der Mikrowellenantennen in der Ausführungsform einer Microstripline verändert werden kann und mit der HF-technisch günstige Anpassungen (z.B. Fußpunktwiderstand) erreicht werden können.

Ein weiterer Vorteil ergibt sich hinsichtlich der elektrische Dimensionierung einer in die Tastaturfolie integrierten planaren Antenne. So ist über Rechenmodelle nachgewiesen, daß als Bezugselektrode (Erde) die zumeist metallische Grundplatte der Tastatur genutzt werden kann.

Hierbei ist man nicht auf die in der Tastatur-Technologie fixen Folienstärken der Isolierschichten angewiesen, sondern es ergibt sich die Möglichkeit, über Ausfräsungen in der Trägerplatte und entsprechende dielektrische Einlagen von Kunststoffen mit definierten HF-Eigenschaften (z.B. Dielektrizitätskonstante ε) und Dicken bestimmte Eigenschaften der Antenne gezielt und unabhängig von der angewendeten Folientechnologie zu verändern.

In einer besonders vorteilhaften Ausgestaltung der Erfindung kann die mit der Antenne verbundene Sende-/Empfangseinrichtung auf einer flexiblen Leiterplatte ausgeführt sein. Diese mit der Sende-/Empfangseinrichtung versehene Leiterplatte wird dann bevorzugt neben der Antenne zwischen zwei der Folien eingebettet und über Leitungswege mit dem anzusteuernden Gerät verbunden.

Daraus ergibt sich vorteilhaft, daß die Antenne und die Sende-/Empfangseinrichtung innerhalb der Folientastatur so dicht nebeneinander plaziert werden können, daß keine langen Mikrowellen- oder HF-Leitungen notwendig sind und somit Übertragungsverluste gering gehalten werden. Speziell angepaßte Mikrowellen- oder HF-taugliche Steckverbinder sind nicht erforderlich.

Die Sende-/Empfangseinrichtung kann mit oberflächenmontierbaren flachen, auf der flexiblen Leiterplatte anzuordnenden Bauelementen ausgeführt werden. Diese Technologie ist dem Fachmann als "SMD" (surface mounted devices) -Technologie bekannt und muß deshalb hier nicht näher erläutert werden.

## Patentansprüche

1. Folientastatur zur Bedienung eines elektronisch anzusteuernden Gerätes, bestehend aus einem Verbund von mehreren übereinanderliegenden Folien, **dadurch gekennzeichnet, daß** zwischen zwei der Folien eine Antenne eingebettet ist.

2. Folientastatur nach Anspruch 1, **dadurch gekennzeichnet, daß** die Antenne als Mikrowellenantenne ausgeführt ist, bevorzugt als "F"- oder "Patch"-Antenne.

3. Folientastatur nach Anspruch 1 oder 2, **dadurch gekennzeichnet, daß** die Antenne mit einer Sende-/Empfangseinrichtung verbunden ist, die Bestandteil des anzusteuernden Gerätes ist.

4. Folientastatur nach einem vorgenannten Ansprüche, **dadurch gekennzeichnet, daß** zur Speisung der Antenne Anschlußleitungen vorgesehen sind, die zwischen zwei der Folien verlaufen und die an einer Schmalseite der Folientastatur in Kontakte münden, die zur Herstellung einer elektrisch leitenden Verbindung mit der Sende-/Empfangseinrichtung dienen.

5. Folientastatur nach einem der vorgenannten Ansprüche, **dadurch gekennzeichnet, daß** als Bezugselektrode (Erde) der Antenne eine leitende Grundplatte oder eine leitende Folie der Folientastatur vorgesehen ist.

6. Folientastatur nach Anspruch 3, **dadurch gekennzeichnet, daß** die mit der Antenne verbundene Sende-/Empfangseinrichtung auf einer flexiblen Leiterplatte ausgebildet, diese flexible Leiterplatte einschließlich der Sende-/Empfangseinrichtung ebenfalls zwischen zwei der Folien eingebettet und über Leitungswege mit dem anzusteuernden Gerät verbunden ist.
